# EUROPÄISCHE PATENTSCHRIFT

(11) **EP 0 291 763 B1**
(45) Veröffentlichungstag und Bekanntmachung des Hinweises auf die Patenterteilung: **27.12.1990**
(21) Anmeldenummer: 88107126.0
(22) Anmeldetag: 04.05.1988
(51) Int. Cl.: B26D 5/20, B26D 3/10

(54) **Steuerschaltung zur Steuerung eines Messers**
Control system for a cutter
Système de commande automatique pour des couteaux

(30) Priorität: 19.05.1987 DE 3716704
(43) Veröffentlichungstag der Anmeldung: 23.11.1988
(73) Patentinhaber: AFS ENTWICKLUNGS + VERTRIEBS GMBH, D-8901 Diedorf/OT (DE)
(72) Erfinder: Arlt, Gerhard, D-8900 Augsburg (DE)
(74) Vertreter: Charrier, Rolf, Dipl.-Ing.

(56) Entgegenhaltungen:
- CH-A- 645 288
- DE-A- 3 336 145
- GB-A- 2 115 336
- US-A- 3 969 615

## Beschreibung

Die Erfindung betrifft eine Steuerschaltung zur Steuerung der linearen Querbewegung und der Drehbewegung eines Messers nach dem Oberbegriff des Anspruches 1.

Die DE-C 33 36 145 beschreibt eine Vorrichtung zur Herstellung von Kunststofftaschen, bei der ein Schneidmesser bei einer laufenden Folienschlauchbahn einen längs verlaufenden wellenförmigen Trennschnitt vornimmt. Dieser wellenförmige Trennschnitt besteht aus sinusförmigen Kurvenstücken sowie aus geradlinigen Abschnitten. Die Vorrichtung weist einen das Messer tragenden Messerkopf auf, der in einer Führung quer zur Längsbewegung der Folienschlauchbahn verschiebbar und um eine quer zur Führung verlaufende Achse drehbar ist. An der dem Messer gegenüberliegenden Seite weist der Messerkopf einen Führungszapfen auf, der in die Nut einer Steuerwalze eingreift, deren Drehachse parallel zur Führung verläuft. Diese Nut bestimmt die Stellung des Messers in Querrichtung sowie die Drehstellung des Messers. Hierbei soll die Drehstellung des Messers etwa tangential zu dem zu schneidenden Kurvenstück des längs verlaufenden wellenförmigen Trennschnitts sein. Da Kunststofftaschen unterschiedliche Querabmessungen aufweisen und auch die Amplitude des Trennschnitts von Tasche zu Tasche unterschiedlich ist, ist es erforderlich, Steuerwalzen zu bevorraten, deren Steuernut der jeweiligen Breite des Beutels und der Amplitude des wellenförmigen Trennschnitts angepaßt ist. Dies bedingt die Bevorratung einer Vielzahl von Steuerwalzen und deren Austausch, wenn Trennschnitte für unterschiedliche Kunststofftaschen hergestellt werden sollen.

Eine Steuerschaltung nach dem Oberbegriff des Anspruches 1 ist in der CH-A 645 288 beschrieben. Zur Steuerung des ersten Elektromotors für die Bewegung in der Querrichtung sowie zur Steuerung des zweiten Elektromotors für die Drehbewegung des Messers dient ein Digitalrechner, in welchen die Konstanten der zu schneidenden Kurven eingegeben werden. Es ist einer die jeweilige Stellung der Bahn abtastender Meßwertgeber vorgesehen, der Längeninkremente entsprechende Signale erzeugt und diese dem Rechner zuführt. Aus den eingegebenen Konstanten der Kurven und den den Längeninkrementen entsprechenden Signale errechnet der Rechner die jeweilige Stellung des Messers in Querrichtung und dessen Drehstellung und erzeugt entsprechende Steuerbefehle, die nach einer Digital-Analogumsetzung die Motoren steuern. Dies bedeutet, daß der Rechner bei jedem einem Längeninkrement entsprechenden Signal von neuem die Steuerbefehle errechnen muß.

Die US-A 3 969 615 befaßt sich mit der Verstellung eines Werkzeugschlittens in zwei zueinander senkrechten Richtungen zur Ausführung von KJrven des Werkzeugs. Hierbei wird die auszuführende Kurve punktweise einem Rechner zugeführt, der mit einem Interpolator für jede Achse verbunden ist. Aus den Kurvenpunkten werden Bogenstücke errechnet, die der auszuführenden Kurve angenähert sind. Je nach dem errechneten Bogenstück führen die Interpolatoren zum Beispiel lineare, parabolische oder kreisförmige Interpolationen durch. Die dabei erzeugten Steuersignale in Form von Impulszügen werden synchron den beiden Verstellmotoren des Werkzeugschlittens zugeführt. Auch hier werden fortlaufend Steuerbefehle errechnet.

Es besteht die Aufgabe, eine Steuerschaltung der vorgenannten Art bereitzustellen, mit der es möglich ist, längs verlaufende, sich wiederholende Trennschnittkurven in Bahnen zu schneiden, deren Längs- und Querabmessungen auf einfache Weise veränderbar sind.

Gelöst wird diese Aufgabe mit den kennzeichnenden Merkmalen des Anspruches 1. Vorteilhafte Ausgestaltungen sind den Unteransprüchen entnehmbar.

Ein Ausführungsbeispiel wird nachfolgend anhand der Zeichnungen näher erläutert. Es zeigen:
Fig. 1 einen aus Sinusstücken und längs verlaufenden Geraden zusammengesetzten und zu schneidenden Kurvenverlauf sowie den Verlauf der Messerstellung
Fig. 2 eine Draufsicht auf die Schneidvorrichtung
Fig. 3 eine stirnseitige Ansicht der Schneidvorrichtung
Fig. 4 ein Blockschaltbild der Steuerschaltung
Fig. 5 ein Blockschaltbild einer vereinfachten Version der Steuerschaltung und
Fig. 6 ein Ausgabeschema bei dem die Querinkremente speichernden zweiten Speicher

Das Ausführungsbeispiel betrifft die Herstellung von längs verlaufenden, wellenförmigen Trennschnitten, die aus sinusförmigen Kurvenstücken und längs verlaufenden Geraden zusammengesetzt sind. Gemäß Fig. 1 besteht der Trennschnitt aus einem ersten sinusförmigen Kurvenstück AB, das im vierten Quadranten verläuft. Das sich anschließende sinusförmige Kurvenstück BC verläuft im ersten Quadranten. Daran schließt sich eine längs verlaufende Gerade CD an. Diese geht über in das sinusförmige Kurvenstück DE, das im zweiten Quadranten verläuft und an das sich das sinusförmige Kurvenstück EF anschließt, das im dritten Quadranten verläuft. Hieran schließt sich an die längs verlaufende Gerade FA. Dieser wellenförmige Trennschnitt weist in Längsrichtung X eine Abmessung Wo auf. Die Abmessung in Querrichtung Y beträgt 2U. Sowohl Wo als auch U sind variabel.

Die Länge der sinusförmigen Kurvenstücke AB + BC und DE + EF beträgt jeweils Wᵢ. Die Längsabmessung der Geraden CD beträgt W₂ und der Geraden FA gleich W₃.

Bei den wellenförmigen Trennschnitten ist vorgegeben das Verhältnis zwischen den Abmessungen W₁ einerseits und den Abmessungen W₂ und W₃ andererseits.

Die Drehstellung des Messers wird durch die Kurvenverläufe N, B', C' und D', E', F' verdeutlicht. Diese Kurven entsprechen der Steigung der Tangenten an den Kurvenverlauf AA. Wird die Kurve AA definiert als y = f(x), dann entspricht die Kurve A'A' der Funktion y' = f(x).

Gemäß den Figuren 2 und 3 ist das Schneidmesser 20 auf der Welle 21 eines Motors 22 angeordnet, der von einem Schlitten 23 getragen wird. Der Schlitten 23 wird von Führungsstangen 24 gelagert, wodurch dieser in Querrichtung Y verschiebbar ist. Über ein Schloß ist am Schlitten 23 ein endloser Zahnriemen 25 befestigt, der einerseits über eine Umlenkrolle 25 und andererseits über die Welle 26 eines Motors 27 geführt ist. Die zu schneidende Schlauchfolie 28 bewegt sich unterhalb der Führungsstangen 24 und des Schlittens 23 in Pfeilrichtung 29. Die Pfeilrichtung 29 entspricht der Bewegung in Richtung der Achse X während die Querbewegung des Schlittens 23 der Bewegung in Richtung der Achse Y entspricht. Der erste Motor 27 bestimmt somit die Querbewegung des Messers 20 während der Motor 22 dessen Drehstellung bestimmt.

Die Steuerschaltung weist einen ersten Speicher 30 auf, in welchem punktweise der Verlauf eines Sinuskurvenstücks von 0_{°} bis 90_{°} in einem Einheitsmaßstab in Längsrichtung X und in Querrichtung Y gespeichert ist. Die gesamte Länge Wo des gewünschten Trennschnitts AA wird in eine Unterteilerschaltung 31 eingegeben, welche die Längen von Wi, W₂ und W₃ bestimmt. Dies erfolgt aufgrund der vorgegebenen Längenverhältnisse von W₁ zu W₂ und zu Ws. Der Wert W₂ definiert eine Anzahl n₂von gleichgroßen Inkrementen Δx in Längsrichtung, denen jeweils ein Inkrement _{A}y = 0 in Querrichtung zugeordnet ist. In gleicher Weise definiert der Wert Ws eine Anzahl n₃ von Längsinkrementen Δx, denen jeweils ein Querinkrement _{A}y = 0 zugeordnet ist. Den Querinkrementen _{A}y = 0 ist jeweils die Drehstellung a= 0 zugeordnet.

Der Wert W1 wird in eine Teilerschaltung 32 eingegeben, wo er mit dem Wert des Längsinkrements Δx dividiert wird. Hieraus ergibt sich eine Anzahl von 2n₁ von Längsinkrementen Δx, wodurch die Länge der Kurvenstücke AC und DF in Richtung der x-Achse definiert ist. Dies bedeutet also, daß jedes sinusförmige Kurvenstück AB, BC, DE und EF in Richtung der x-Achse in eine Anzahl n₁ Inkremente Δx unterteilt ist.

Wie schon erwähnt ist im Speicher 30 der Verlauf eines Sinuskurvenstücks von 0_{°} bis 90_{°} in einem Einheitsmaßstab punktweise gespeichert, d.h. die Längs- und Querabmessung beträgt jeweils die Zahl 1. Dieses Kurvenstück wird nunmehr in Längsrichtung in eine Anzahl von n₁ gleichgroßen Längenstücken unterteilt, jedes Längenstück ist also 1|n₁ lang. Dabei werden fortlaufend für jedes Längenstück die benachbarten Speicherwerte der Querabmessungen ausgelesen und einer Auswerteschaltung 33 zugeführt. Neben dem Block 33 in Fig. 4 sind die aus dem Speicher 30 ausgelesenen Speicherwerte durch die ausgezogenen vertikalen Linien verdeutlicht. Die Auswerteschaltung 33 führt nunmehr für jedes Längenstück aus den benachbarten ausgelesenen Speicherwerten der Querabmessungen eine lineare Interpolation durch. Die interpolierten Werte sind durch die vertikal gestrichelten Linien dargestellt. Auf diese Weise wird für jedes Längeninkrement Δx die zugehörige Querabmessung im Einheitsmaßstab erhalten, die mit dem Amplitudenwert U multipliziert wird, womit sich die tatsächliche Querabmessung y ergibt. Dies bedeutet, daß für jedes Längsinkrement Δx der zugehörige Wert y in Querrichtung Y ermittelt ist.

Die interpolierten und multiplizierten Werte y der jeweiligen Querabmessung werden einer Inkrementschaltung 34 zugeführt, die aus aufeinanderfolgenden Werten y die Querinkremente _{A}y bildet. Diese so ermittelten Querinkremente _{A}y werden in einem zweiten Speicher 35 aufeinanderfolgend gespeichert. Dies bedeutet, daß der Speicher 35 das Kurvenstück BC in Inkrementen unterteilt speichert, d.h. es ist in eine Anzahl n₁ gleich große Längsinkremente Δx unterteilt, wobei jedem Längsinkrement Δx im Speicher 35 das zugehörige Querinkrement _{A}y zugeordnet ist, die voneinander unterschiedliche Werte haben.

Der zweite Speicher 35 ist verbunden mit einer Motorsteuerschaltung 36, die ihrerseits den Motor 27 steuert. Weiterhin ist eine Synchron- und Folgeschaltung 37 vorgesehen, die mit dem zweiten Speicher 35 und mit der Motorsteuerschaltung 36 verbunden ist.

Die Betriebsweise ist folgende: Beim Punkt A erzeugt die Synchron- und Folgeschaltung 37 ein Startsignal, das dem Speicher 35 zugeführt wird. Nach dem Startsignal erzeugt diese Schaltung 37 eine Anzahl von no Impulsen synchron zur Bewegung der Bahn 28 in Pfeilrichtung 29. Bei einer ersten Folge von ni Impulsen werden die im Speicher 35 gespeicherten Inkremente _{A}y in zur Eingabe umgekehrter Folge der Motorsteuerschaltung 36 zugeführt, d.h. in Richtung von C nach B entsprechend dem Verlauf des Kurvenstücks AB. Bei den nächsten ni Impulsen werden die Inkremente _{A}y vom Speicher 35 in zur Eingabe gleichen Folge der Motorsteuerschaltung 36 zugeführt, entsprechend der Inkrementenfolge Δy, die das Kurvenstück BC definiert. Dies erfolgt, während die Folienbahn 28 sich in Pfeilrichtung 29, entsprechend der X-Achse um eine Strecke bewegt, die einer Anzahl von 2n₁ Längsinkrementen der jeweiligen Länge Δx entspricht. Hat sich die Folienbahn über eine Strecke von 2n₁Δx bewegt, dann bleibt der Schlitten 23 in seiner zuletzt eingenommenen Lage während der folgenden n₂ Impulse stehen, was dem Durchlauf der Folie 28 über eine Strecke von n₂Ax entspricht, entsprechend der Geraden CD. Nunmehr führt die Synchron- und Folgeschaltung 37 dem Speicher 35 ein weiteres Signal zu, wodurch während der folgenden n₁ Impulse die dort gespeicherten Inkremente Δy wiederum in zur Eingabe umgekehrter Folge und mit dazu umgekehrtem Vorzeichen ausgelesen werden, entsprechend dem Kurvenstück DE. Hierbei bewegt sich die Folie 28 in Pfeilrichtung 29 um den Betrag n₁Δx. Während der nachfolgenden Bewegung um die Strecke n₁Δx werden während der dann folgenden n₁ Impulse vom Speicher 35 die Querinkremente _{A}y in zur Eingabe gleicher Folge, jedoch mit umgekehrtem Vorzeichen der Motorsteuerschaltung 36 zugeführt, entsprechend dem Kurvenstück EF. Am Ende dieser Ausgabe hat der Schlitten 23 wieder seine Ursprungsstellung längs der Führungsschienen 24 eingenommen. Die Folie 28 bewegt sich nunmehr während der nachfolgenden na Impulse über eine Strecke von n₃Δx, entsprechend der Geraden FA, ohne daß dabei der Schlitten 23 bewegt wird.

Der Speicher 35 kann auch die Inkremente _{A}y des gesamten Kurvenverlaufs von A bis C speichern. Diese Inkremente werden dann in der einen Folge ausgelesen, wenn die Kurve von A bis C zu durchlaufen ist und in der anderen Folge, jedoch mit umgekehrtem Vorzeichen, wenn die Kurve von D nach F zu durchlaufen ist.

Zur Steuerung der Drehbewegung des Messers 20 durch den Motor 22 können ebenfalls die Inkremente Δy herangezogen werden, die im zweiten Speicher 35 gespeichert sind. Wird das Kurvenstück AB durchlaufen, führt das Messer eine Drehbewegung A'B' aus, wobei der Verlauf der Drehbewegung einem Sinuskurvenstück im ersten Quadranten entspricht. Der Motorsteuerschaltung 38 werden daher während der ersten Folge von n₁ Impulsen vom Speicher 35 die Inkremente in der zur Eingabe gleichen Folge zugeführt. Für das Kurvenstück B'C' werden der Motorsteuerschaltung 38 der nächsten Folge von n₁ Impulsen die Inkremente in zur Eingabe umgekehrter Folge mit umgekehrten Vorzeichen zugeführt, während der dann folgenden n₂ Impulse ist das Inkrement _{A}y=₀. Von D_{'} nach E' erfolgt bei den folgenden n₁ Impulsen die Ausgabe gleich der Eingabefolge, jedoch mit umgekehrtem Vorzeichen und von E' nach F_{'}, bei den dann folgenden n₁ Impulsen in umgekehrter Folge. Bei den letzten ns Impulsen beträgt dann das Inkrement Ay=0.

Eine weitere Schaltungsvariante ist in Fig. 5 dargestellt. Sie dient dem Schneiden einer bereits bedruckten Schlauchfolienbahn, bei welcher an den Stellen A jeweils eine Markierung aufgedruckt ist, die von einem Sensor 2 erfaßt wird. Die Dauer zwischen zwei aufeinanderfolgenden Sensorsignalen bei bekannter Geschwindigkeit der Bahn 28 in Pfeilrichtung 29 ergibt den Wert Wo Über ein Eingabemodul 5 wird die gewünschte Amplitude U eingegeben. Die Werte Wo und U werden einerseits einer Anzeigeeinheit 3 für die Betriebsparameter, andererseits einer Unterteilungsschaltung 1 zugeführt. Diese Unterteilerschaltung entspricht der Unterteilerschaltung 31 nach Fig. 4. In einem Modul 6 zur Kurvenberechnung wird die Anzahl n₁ der Längeninkremente Δx ermittelt, sowie die vom Speicher 30 ausgelesenen Werte in Querrichtung verarbeitet. Der Modul 6 beinhaltet also die Teilerschaltung 32, den Speicher 30 sowie die Auswerteschaltung 33 nach Fig. 4. Der Block 7 entspricht der Inkrementschaltung 34 und der Speicher 10 dem Speicher 35 nach Fig. 4. Die Werte des Speichers 10 werden einem Lageregler 11 zugeführt und von dort über einen Digital-Analogwandler 12 einem Servoregler 13, der den Motor 27 ansteuert, der durch den Block 14 verdeutlicht wird. Der Servomotor 14 weist einen Drehstellungsgeber auf, dessen Ausgangssignale auf den Lageregler 11 zurückgeführt werden. In ihm findet ein Soll-Istwertvergleich statt, so daß der Motor 14 stets seine exakte Stellung einnimmt, die durch die Signale des Speichers 10 bestimmt sind.

Von der Unterteilerschaltung 1 werden die Werte von U und W₁ sowie W₂ und damit von n₁ und n₂ einem Steuerrechner 9 zugeführt. Da es nicht erforderlich ist, daß das Messer 20 jeweils exakt tangential zur zu schneidenden Kurve verläuft, hat dieser Steuerrechner 9 die Aufgabe, Dreiecksimpulse zu erzeugen, wie in Fig. 1 bei A', B' und C' gestrichelt dargestellt. Deren Breite ist durch n₁ und deren Höhe durch U vorgegeben. Dieser Steuerrechner 9 steuert die Motorsteuerschaltung 15 entsprechend der Motorsteuerschaltung 38 nach Fig. 4 an. Diese Steuerschaltung 15 steuert den Schrittmotor 16, entsprechend dem Motor 22 nach den Figuren 2 bis 4. Der Steuerrechner 9 umfaßt einen Achsenrechner, der das vorerwähnte Startsignal erzeugt, wenn der Sensor 2 eine Markierung erfaßt hat, was dem Punkt A entspricht. Dieses Startsignal wird dem Lageregler 11 zugeführt, der den Speicher 10 dann während der folgenden 2ni Impulse wie vorerwähnt abliest. Der Achsenrechner bestimmt auch, daß während der nachfolgenden n₂ Impulse dem Lageregler 11 keine Signale zugeführt werden und erzeugt das weitere Signal, das wiederum während der nachfolgenden 2n₁ Impulse eine Ablesung des Speichers 10 bewirkt. Der Achsenrechner entspricht somit der Schaltung 37.

Außerdem ist eine Synchronisationsschaltung 4 vorgesehen, welche die Impulse synchron zur Foliengeschwindigkeit erzeugt. Diese Impulse werden dem Steuerrechner 9 und dem Speicher 10 zugeführt. Die Synchronisationsschaltung 4 synchronisiert die Ausgabe der Inkremente Δy aus dem Schrittspeicher 10 mit der Ausgabe der Signale aus dem Steuerrechner 9 in die Motorsteuerschaltung 15.

Die Strecke FA kann bezüglich ihrer Länge variabel sein, da die Abstände zwischen den aufgedruckten Markierungen nicht immer exakt gleich sind. Die Länge W₃ wird nur im Teach-In-Betrieb ermittelt, beim Betrieb die zugehörige Anzahl n₃ von Längsinkrementen Δx offengelassen. Dies bedeutet, daß bei Erfassen einer aufgedruckten Markierung die Kurve von A bis F bestimmungsgemäß durchlaufen wird, danach der Schlitten 23 und das Messer 20 ohne Zählung der Impulse n₃ ihre Stellung beibehalten, bis wiederum eine aufgedruckte Markierung erfaßt wird, worauf sich der vorerwähnte Vorgang wiederholt.

In Fig. 6 ist die vorerwähnte Ausgabefolge beim Speicher 35 dargestellt. Für eine Bewegung der Folienbahn von Punkt B nach Punkt B + Δx ist das Querinkrement Δy (0,1) gespeichert, für eine Bewegung von Punkt B + _{A}x nach B + 2Δx das Inkrement Δy (1,2) usw. gespeichert und letztlich für die Bewegung von Punkt C - Δx bis Punkt C das Querinkrement _{A}y (ni, (ni- 1)). Die zu dieser Folge gleiche Ausgabefolge wird durch die nach unten zeigenden Pfeile und die zu dieser Folge entgegengesetzte Ausgabefolge durch die nach oben weisenden Pfeile verdeutlicht. Außerdem sind die Vorzeichen der Querinkremente für jedes Kurvenstück angegeben.

## Patentansprüche

1. Steuerschaltung zur Steuerung der linearen Querbewegung und der Drehbewegung eines Messers (20) zum Schneiden von sich wiederholenden Kurven (A-A) in eine unter dem Messer (20) sich in Längsrichtung (X) bewegende Bahn mit einem ersten Elektromotor (14, 27), der die Bewegung des Messers (20) in Querrichtung (Y) steuert, und einem zweiten, zusammen mit dem Messer (20) querbewegten Elektromotor (16, 22), der die Drehbewegung des Messers (20) steuert, das dabei an jeder Stelle der zu schneidenden Kurve (A-A) näherungsweise eine tangentiale Stellung in Bezug auf die Kurve (A-A) einnimmt, die Kurve (A-A) in gleiche Längeninkremente (_{A}x) unterteilt wird, die Steuerschaltung zur Steuerung des ersten Elektromotors (14, 27) die Kurvenwerte in Querrichtung (Y) und ein Steuerrechner (9) zur Steuerung des zweiten Elektromotors (16, 22) außer dem Verlauf der Kurve (A-A) näherungsweise dessen erste mathematische Ableitung bildet und die gebildeten Werte synchron zur Längsbewegung (27) der Bahn (28) die Elektromotoren (14, 16, 22, 27) steuern, dadurch gekennzeichnet, daß
a) ein erster Speicher (30) vorgesehen ist, in welchem mindestens ein Kurvenstück gespeichert ist, dessen Verlauf f (x) in Längs- und Querrichtung (x, Y) proportional zum Verlauf sich wiederholender Kurvenstücke (AB, BC, DE, EF) der Kurve (A-A) ist,
b) eine Teilerschaltung (32) vorgesehen ist, welche die Längsabmessung (W) der sich wiederholenden Kurvenstücke (AB, BC, DE, EF) in die Längeninkremente (_{A}x) unterteilt und die Längsabmessung des gespeicherten Kurvenstücks in eine dazu gleiche Anzahl (n) von Längenstücken unterteilt,
c) eine Auswerteschaltung (33) für jede Unterteilung des gespeicherten Kurvenstückes die Speicherwerte in Querrichtung (Y) ermittelt,
d) eine Inkrementschaltung (7, 34) vorgesehen ist, die aus den ermittelten Speicherwerten in der Querrichtung (Y) jeweils ein Querinkrement (_{A}y) bildet
e) ein zweiter Speicher (10, 35) vorgesehen ist, in welchem für jedes Längeninkrement (Δx), das zugehörige Querinkrement (_{A}y) gespeichert ist und
f) eine Synchron- und Folgeschaltung (4, 37) vorgesehen ist, die die im zweiten Speicher (10, 35) gespeicherten Querinkremente (_{A}y) mindestens zur Steuerung des ersten Elektromotors (14, 27) an dessen Motorsteuerschaltung (36) ausgibt und diese Ausgabe mit der Geschwindigkeit der zu schneidenden Bahn (28) synchronisiert ist.

2. Steuerschaltung nach Anspruch 1, dadurch gekennzeichnet, daß im ersten Speicher (30) das gespeicherte Kurvenstück punktweise gespeichert ist und die Auswerteschaltung (33) für jede Unterteilung dieses Kurvenstückes die dazu benachbarten Speicherwerte interpoliert.

3. Steuerschaltung nach Anspruch 2, dadurch gekennzeichnet, daß das im ersten Speicher (30) punktweise gespeicherte Kurvenstück in Längs-und Querrichtung (X, Y) in einem Einheitsmaß gespeichert ist, die Auswerteschaltung (33) die interpolierten Werte (y) mit der Querabmessung (U) der sich wiederholenden Kurvenstücke (AB, BC, DE, EF) multipliziert und der Steuerrechner (9) die erste Ableitungskurve f (x) ebenfalls mit diesem Faktor (U) multipliziert.

4. Steuerschaltung nach Anspruch 2 oder 3, dadurch gekennzeichnet, daß die Auswerteschaltung (33) benachbarte Speic.herwerte linear interpoliert.

5. Steuerschaltung nach einem der Ansprüche 1 bis 4, dadurch gekennzeichnet, daß eine Unterteilerschaltung (1, 31) vorgesehen ist, die für längsverlaufende Geraden (CD, FA) der Kurve (A-A) für jedes Längeninkrement (Δx) das Querinkrement (_{A}y) Null bestimmt und die Drehstellung Null als Steuerwerte während des Schneidens dieser Geraden (CD, FA) den Elektromotoren (14,16, 22, 27) zuführt.

6. Steuerschaltung nach einem der Ansprüche 1 bis 5, dadurch gekennzeichnet, daß die Synchron-und Folgeschaltung (37) für Kurvenstücke (AB, DE, EF), die achsen- und/oder punktsymmetrisch zum gespeicherten Kurvenstück verlaufen, die im zweiten Speicher (10, 35) gespeicherten Querinkremente (Ay) zur Steuerung des ersten Motors (14, 27) in umgekehrter Folge und/oder mit umgekehrten Vorzeichen ausgibt.

7. Steuerschaltung nach Anspruch 6, dadurch gekennzeichnet, daß bei sinus- bzw. cosinusförmigem Verlauf des gespeicherten Kurvenstückes die Synchron- und Folgeschaltung (37) die im zweiten Speicher (35) gespeicherten Querinkremente (äy) zur Steuerung des zweiten Motors (27) in einer der ersten mathematischen Ableitung entsprechenden Folge und Vorzeichen ausgibt.

8. Steuerschaltung nach Anspruch 6 oder 7, dadurch gekennzeichnet, daß die Unterteilerschaltung (31) der Synchron- und Folgeschaltung (37) Signale entsprechend den Nullwerten der Inkremente (_{A}y) und der Drehstellung sowie ein Signal zuführt, das der Anzahl (n₂, n₃) der der Länge der Geraden (CD, FA) entsprechenden Anzahl von Längsinkrementen (Δx) entspricht und die Synchron- und Folgeschaltung (37) bei Auftreten dieser Geraden (CD, FA) die Motoren (14, 27, 16, 22) stillsetzt.

9. Steuerschaltung nach Anspruch 8, dadurch gekennzeichnet, daß das Ende der Kurve (A-A) durch eine längsverlaufende Gerade (FA) gebildet wird, die Bahn (28) Markierungen aufweist, die einen jeweiligen Beginn der Kurve (A-A) bestimmen, ein diese Markierungen erfassender Sensor (2) vorgesehen ist, dessen Signale der Synchron- und Folgeschaltung (4, 37) zugeführt werden, die jeweils den Beginn der Steuersignalzufuhr zu den Motoren (14, 16, 22, 27) bestimmen und die Gerade (FA) am Ende der Kurve (A-A) mit ihrem Ende durch die Erfassung einer Markierung bestimmt wird.

## Claims

1. A control circuit for controlling the linear transverse movement and rotary movement of a cutter (20) for cutting repetitive curves (A-A) into a web moving beneath the cutter (20) in the longitudinal direction (X) comprising a first electric motor (14, 27) which controls the movement of the cutter (20) in the transverse direction (Y) and comprising a second electric motor (16, 22) which is moved transversely together with the cutter (20) and which controls the rotary movement of the cutter (20) which thereby, at each position of the curve (A-A) to be cut, assumes an approximately tangential position in relation to the curve (A-A), the curve (A-A) is subdivided into equal longitudinal increments (Δx), the control circuit which controls the first electric motor (14, 27) forms the curve values in the transverse direction (Y) and a control computer (9) which controls the second electric motor (16, 22) forms not only the course of the curve (A-A) but also approximately its first mathematical derivation, and the formed values control the electric motors (14, 16, 22, 27) in synchronism with the longitudinal movement (27) of the web (28), characterised in that:
a) a first store (30) is provided which stores at least one curve component, the course f (x) of which in the longitudinal and transverse directions (x, Y) is proportional to the course of repetitive curve components (AB, BC, DE, EF) of the curve (A-A),
b) a divider circuit (32) is provided which sub-divides the longitudinal dimension (W) of the repetitive curve components (AB, BC, DE, EF) into the longitudinal increments (_{A}x) and sub-divides the longitudinal dimension of the stored curve component into an equal number (n) of longitudinal components,
c) an analysis circuit (33) determines the stored values in the transverse direction (Y) in respect of each sub-division of the stored curve component,
d) an increment circuit (7, 34) is provided which forms a respective transverse increment (_{A}y) from the determined stored values in the transverse direction (Y),
e) a second store (10, 35) is provided which stores the associated transverse increment (_{A}y) for each longitudinal increment (ex) and
f) a synchronising- and sequential circuit (4, 37) is provided which outputs the transverse increments (_{A}y), stored in the second store (10, 35), at least for the control of the first electric motor (14, 27) to the motor control circuit (36) thereof and this output is synchronised with the speed of the web (28) which is to be cut.

2. A control circuit as claimed in claim 1, characterised in that the stored curve component is stored in punctiform fashion in the first store (30) and for each sub-division of this curve component the analysis circuit (33) interpolates the respective adjacent stored values.

3. A control circuit as claimed in claim 2, characterised in that the curve component stored in punctiform fashion in the first store (30), is stored in a unit of measurement in the longitudinal and transverse directions (X, Y), the analysis circuit (33) multiplies the interpolated values (y) by the transverse dimension (U) of the repetitive curve components (AB, BC, DE, EF) and the control computer (9) likewise multiplies the first derivation curve f (x) by this factor (U).

4. A control circuit as claimed in claim 2 or claim 3, characterised in that the analysis circuit (33) linearly interpolates adjacent stored values.

5. A control circuit as claimed in one of claims 1 to 4, characterised in that a divider circuit (1, 31) is provided which, for longitudinally extending straight lines (CD, FA) of the curve (A-A), determines the transverse increment (_{A}y) zero for each longitudinal increment (_{A}x) and supplies the rotary positior, zero as control values to the electric motors (14, 16, 22, 27) during the cutting of these straight lines (CD, FA).

6. A control circuit as claimed in one of claims 1 to 5, characterised in that for curve components (AB, DE, EF) which have axial and/or point symmetry with the stored curve component, the synchronising-and sequential circuit (37) emits the transverse increments (ey), stored in the second store (10, 35), for the control of the first motor (14, 27) in an inverse sequence and/or with an inverse sign.

7. A control circuit as claimed in claim 6, characterised in that when the course of the stored curve component is sinusoidal or cosinusoidal, the synchronising- and sequential circuit (37) emits the transverse increments (ey), stored in the second store (35), for the control of the second motor (27) in a sequence and with a sign corresponding to the first mathematical derivation.

8. A control circuit as claimed in claim 6 or claim 7, characterised in that the divider circuit (31) supplies the synchronising- and sequential circuit (37) with signals corresponding to the zero values of the increments (_{A}y) and the rotary position and with a signal which corresponds to the number (n₂, n₃) of the number of longitudinal increments (ex) corresponding to the length of the straight lines (CD, FA), and the synchronising- and sequential circuit (37) brings the motors (14, 27, 16, 22) to a halt when these straight lines (CD, FA) occur.

9. A control circuit as claimed in claim 8, characterised in that'the end of the curve (A-A) is formed by a longitudinally extending straight line (FA), the web (28) comprises marks which specify the respective beginning of the curve (A-A), a sensor (2) which detects these marks is provided, where the signals of said sensor are supplied to the synchronising- and sequer.tial circuit (4, 37) and in each case determine the beginning of the supply of control signals to the motors (14, 16, 22, 27) and the end of the straight line (FA) at the end of the curve (A-A) is determined by the detection of a mark.

## Revendications

1. Circuit de commande du deplacement transversal linéaire et du déplacement en rotation d'un couteau (20) pour découper des courbes répétitives (A-A) dans un lé défilant dans le sens longitudinal (X) sous le couteau (20), comprenant un premier moteur électrique (14, 27), qui commande le déplacement du couteau (20) dans le sens transversal (Y), et un second moteur électrique (16, 22), qui est déplacé transversalement avec le couteau (20) et qui commande le déplacement en rotation du couteau (20) qui, en l'occurrence, adopte en tout point de la courbe à découper (A-A) approximativement une position tangentielle par rapport à la courbe (A-A), la courbe (A-A) étant subdivisée en incréments de longueur égale (àx), le circuit de commande du premier moteur électrique (14, 27) formant les valeurs de courbe dans le sens transversal (Y) et un ordinateur de commande (9) du second moteur électrique (16, 22) formant, outre le tracé de la courbe (A-A), approximativement sa dérivée mathématique première et les valeurs formées commandant les moteurs électriques (14, 16, 22, 27) de manière synchrone avec le déplacement longitudinal (27) du lé (28), caractérisé en ce que
a) il est prévu une première mémoire (30) dans laquelle est mémorisé au moins un élément de courbe dont le tracé f (x) dans le sens longitudinal et dans le sens transversal (x, Y) est proportionnel au tracé d'éléments répétitifs (AB, BC, DE, EF) de la courbe (A-A),
b) il est prévu un circuit diviseur (32) qui subdivise la dimension longitudinale (W) des éléments de courbe répétitifs (AB, BC, DE, EF) en incréments de longueur (_{A}x) et subdivise la dimension longitudinale de l'élément de courbe mémorisé en un nombre égal (n) d'eléments longitudinaux,
c) un circuit d'analyse (33) détermine, pour chaque subdivision de l'élément de courbe mémorisé, les valeurs de mémoire dans le sens transversal (Y),
d) il est prévu un circuit d'incrémentation (7, 34) qui, à partir des valeurs de mémoire déterminées dans le sens transversal (Y), forme un incrément transversal (ày),
e) il est prévu une seconde mémoire (10, 35) dans laquelle est mémorisé l'incrément transversal (ày) correspondant a chaque incrément longitudinal (àx) et
f) il est prévu un circuit de synchronisation et de séquence (37) qui transmet les incréments transversaux (ày) mémorisés dans la seconde mémoire (10, 35) au circuit de commande (36) du premier moteur électrique (14, 27) pour commander au moins ce dernier, ladite transmission étant synchronisée avec la vitesse du lé à découper (28).

2. Circuit de commande selon la revendication 1, caractérisé en ce que, dans la première mémoire, l'élément de courbe est mémorisé point par point et le circuit d'analyse (33) interpole, pour chaque sub- division de cet elément de courbe, les valeurs de mémoire voisines.

3. Circuit de commande selon la revendication 2, caractérisé en ce que l'élément de courbe mémorisé point par point dans la première mémoire (30) est mémorisé, dans le sens longitudinal et dans le sens transversal (X, Y), dans une dimension unifiée, en ce que le circuit d'analyse (33) multiplie les valeurs interpolées (y) par la dimension transversale (U) des éléments de courbe répétitifs (AB, BC, DE, EF), et en ce que l'ordinateur de commande (9) multiplie la première courbe dérivée f (x) également par le facteur (U).

4. Circuit de commande selon la revendication 2 ou 3, caractérisé en ce que le circuit d'analyse (33) interpole linéairement des valeurs de mémoire voisines.

5. Circuit de commande selon l'une des revendications 1 à 4, caractérisé en ce qu'il est prévu un circuit de subdivision (1, 31) qui, pour les droites longitudinales (CD, FA) de. la courbe (A-A), détermine, pour chaque incrément longitudinal (Δx), l'incrément transversal (ày) zéro et transmet la position de rotation zéro, en tant que valeur de commande, aux moteurs électriques (14, 16, 22, 27) lors de la découpe de ces droites (CD, FA).

6. Circuit de commande selon l'une des revendications 1 à 5, caractérisé en ce que le circuit de synchronisation et de séquence (37) des éléments de courbe (AB, DE, EF) présentant une symétrie d'axes et/ou de points par rapport à l'élément de courbe mémorisé transmet les incréments transversaux (oy), qui sont mémorisés dans la seconde mémoire (10, 35) et qui sont destinés a commander le premier moteur (14, 27), dans l'ordre inverse et/ou avec un signe inverse.

7. Circuit de commande selon la revendication 6, caractérisé en ce que, si l'élément de courbe mémorisé présente un tracé sinusoïdal o cosinusoïdal, le circuit de synchronisation et de séquence (37) transmet les incréments transversaux (Ay), qui sont memorisés dans la seconde mémoire (35) et qui sont destinés a commander le second moteur (27), dans un ordre et avec un signe correspondant à la dérivée mathématique première.

8. Circuit de commande selon la revendication 6 ou 7, caractérisé en ce que le circuit de subdivision (31) envoie au circuit de synchronisation et de séquence (37) des signaux correspondant aux valeurs zéro des incréments (ày) et a la position de rotation, ains qu'un signal qui correspond all nombre (n₂, na), qui est le nombre d'incréments longitudinaux (Δx) correspondant à la longueur des droites (CD, FA), et en ce qu, le circuit de synchronisation et de séquence (37) coupe les moteurs (14, 27, 16, 22) à l'apparition des droites (CD, FA).

9. Circuit de commande selon la revendication 8, caractérisé en c que l'extrémité de la courbe (A-A) est formée par une droite longitudinale (FA), en ce que le lé (28) comporte des marquages qui déterminent le début de la courbe (A-A), en ce qu'il est prévu un capteur qui détecte ces marquages (2) et dont les signaux sont transmis au circuit de synchronisation et de séquence (4, 37) et déterminent le debut de la transmission des signaux de commande aux moteurs (14, 16, 22, 27), et en ce que la droite (FA) placée à l'extrémité de la courbe (A-A) est déterminée, avec son extrémite, par la détection d'un marquage.
